# EUROPÄISCHE PATENTSCHRIFT

(11) **EP 2 275 007 B1**
(45) Veröffentlichungstag und Bekanntmachung des Hinweises auf die Patenterteilung: **24.12.2014**
(21) Anmeldenummer: 10007013.5
(22) Anmeldetag: 07.07.2010
(51) Int. Cl.: A47F 3/00, A47F 5/00, A47F 11/10

(54) **Möbel, insbesondere zur Präsentation von Waren**
Furniture, particularly for presenting goods
Meuble, notamment pour la présentation de marchandises

(30) Priorität: 14.07.2009 DE 102009032949
(43) Veröffentlichungstag der Anmeldung: 19.01.2011
(73) Patentinhaber: Dula-Werke Dustmann & Co. GmbH, 44225 Dortmund (DE)
(72) Erfinder: Lennertz, Wilhelm, 44269 Dortmund (DE)
(74) Vertreter: Buse, Mentzel, Ludewig Patentanwaltskanzlei

(56) Entgegenhaltungen:
- EP-A1- 2 071 983
- DE-U1-202004 003 242
- FR-A1- 2 731 885

## Beschreibung

Die Erfindung betrifft ein Möbel, insbesondere zur Präsentation von Waren. Solche Möbel finden vielfach ihren Einsatz, insbesondere in Ladengeschäften, auf Messen und auf Ausstellungsflächen. Häufig werden die Möbel mit einer elektrischen Einrichtung, wie einer Lichtquelle oder einem Display versehen. Lichtquellen an dem Möbel dienen dabei beispielsweise zur gezielten speziellen Beleuchtung der präsentierten Ware oder auch einfach zur Dekoration. Ein am Möbel angebrachtes Display kann u.a. dazu dienen, den Preis der auf dem Möbel präsentierten Waren anzuzeigen oder auch die Menge bzw. die Beschaffenheit der präsentierten Waren.

Bei bekannten Vorrichtungen dieser Art wird das Möbel über elektrische Leitungen mit der Stromversorgung der Räumlichkeiten verbunden in denen das Möbel aufgestellt ist. Hierdurch ist das Möbel jedoch nicht einfach an anderer Stelle platzierbar. Insbesondere bei sogenannten Mittelmöbeln, die an keiner der Wände des Raumes angeordnet sind, muss eine Stromversorgung über den Fußboden erfolgen, was ein Umplatzieren des Möbels fast unmöglich macht, da dann im Fußboden immer zu erkennen ist, wo der Stromanschluss für das Möbel gewesen ist. Alternativ kann die Stromversorgung auch über ein Kabel von der Decke erfolgen, was jedoch die Optik stört. Gerade im Bereich der Bekleidung aber auch in anderen Bereichen der Warenpräsentation ist es jedoch wichtig, dass das Ladenlokal öfter und auf einfache Art und Weise umdekoriert werden kann. Hierzu gehört auch, dass Möbel an anderen Stellen platziert werden. Auch im Bereich von Messen und Ausstellungen ist dies wichtig. Hier muss man sich an die Gegebenheiten des Messestandes anpassen können.

Um das Möbel flexibler zu gestalten, hat man bereits Akkumulatoren vorgesehen, die in dem Möbel integriert sind und die Energie speichern. Diese Akkumulatoren sind jedoch häufig vergleichsweise groß, so dass das Möbel so gestaltet werden muss, dass dem Akkumulator Platz geboten werden kann. Darüber hinaus müssen die Akkumulatoren ausgetauscht bzw. neu aufgeladen werden, wobei für Letzteres wieder eine Stromversorgung mittels Kabeln notwendig ist. Häufig besitzen die Akkumulatoren auch nicht genügend Speicherkapazität, um einen einwandfreien Betrieb der elektrischen Einrichtung sicherzustellen.

Aus EP 2 071 983 A1 ist ein Rahmen mit integrierter Beleuchtung und Stromversorgung bekannt.

Aufgabe der Erfindung ist es nun, ein weiteres Möbel zu schaffen, welches in einem Raum nahezu beliebig platzierbar ist und welches darüber hinaus kabellos mit Energie versorgt werden kann. Diese Aufgabe wird durch die kennzeichnenden Merkmale des Anspruchs 1 gelöst, denen folgende besondere Bedeutung zukommt.

Das Möbel verfügt über mindestens einen Empfänger für elektromagnetische Wellen. Die von diesen elektromagnetischen Wellen übermittelte Energie wird in einem Wandler in elektrische Energie umgewandelt. Diese elektrische Energie wiederum dient dann mittelbar oder unmittelbar zum Betrieb der elektrischen Einrichtung bzw. Einrichtungen. Diese Form der Energieübertragung funktioniert kabellos, so dass das Möbel nahezu überall platziert werden kann.

Es sind verschiedene Arten elektromagnetischer Wellen für die Energieübertragung denkbar. Beispielsweise kann das Möbel als Empfänger und/oder Wandler der elektromagnetischen Wellen wenigstens eine Spule bzw. einen Transformator aufweisen. Dieser generiert dann aus den übermittelten elektromagnetischen Wellen die elektrische Energie, die entweder direkt zum Betrieb der elektrischen Einrichtung eingesetzt werden kann oder die zunächst in einem Akkumulator zwischengespeichert wird. Der Akkumulator kann dann die elektrische Einrichtung betreiben. Selbstverständlich ist es auch möglich, die elektrische Einrichtung gleichzeitig direkt über die empfangenen und gewandelten elektromagnetischen Wellen und die im Akkumulator gespeicherte Energie zu betreiben. Dies ist unabhängig davon, welche Art von elektromagnetischen Wellen für die Energieübertragung verwendet wird.

Neben einer oder mehrerer Beleuchtungseinrichtungen dient erfindungsgemäß als elektrische Einrichtung auch ein Display. Dies kann die verschiedensten Dinge anzeigen, wie beispielsweise Informationen über die ausgestellte Ware, wie Preis, Beschaffenheit, verfügbare Menge oder Ähnliches oder auch zu dekorativen Zwecken dienen.

Weitere Vorteile und Ausführungsformen der Erfindung ergeben sich aus der nachfolgenden Beschreibung, den Unteransprüchen und den Zeichnungen. In den Zeichnungen ist die Erfindung in einem Ausführungsbeispiel dargestellt. Es zeigen:
- Fig. 1:: ein erfindungsgemäßes Möbel in einem Raum in perspektivischer Darstellung,
- Fig. 2:: das Möbel aus Fig. 1 perspektivisch von schräg unten,
- Fig. 3:: das Möbel aus Fig. 1 und 2 perspektivisch von der in Fig. 1 abgewandten Seite.

Fig. 1 zeigt ein Möbel 10, welches sich in einem Raum 31 befindet. Als Empfänger 20 bzw. Wandler dienen hier vier photovoltaische Zellen 21. Selbstverständlich ist auch möglich, weniger oder mehr photovoltaische Zellen 21 vorzusehen. Als elektromagnetische Wellen dienen Lichtwellen. Diese werden von den photovoltaischen Zellen 21, die als Empfänger 20 und Wandler dienen, empfangen und in elektrische Energie umgewandelt. Diese wird dann zum Betrieb der elektrischen Einrichtung 11, die hier nicht näher gezeigt ist, verwendet. Als Quelle für die Lichtwellen dient hier die Deckenbeleuchtung 30 des Raumes 31. Selbstverständlich ist es auch möglich, andere Quellen für die Lichtwellen vorzusehen, wie beispielsweise Laser.

Fig. 2 zeigt nun das Möbel 10 aus einer anderen Perspektive. Die als Empfänger 20 dienenden photovoltaischen Zellen 21 sind auch hier erkennbar. Die durch sie gewonnene elektrische Energie wird zu den als elektrische Einrichtungen 11 dienenden Lichtquellen 12 geleitet. Diese Lichtquellen 12 sind so angeordnet, dass sie die auf dem Möbel 10 präsentierten Waren besonders beleuchten. Als Lichtquellen 12 können LEDs, OLEDs oder auch Halogenleuchten dienen. Diese sondern bei einer geringen Stromaufnahme trotzdem ein ausreichend helles Licht ab. Außerdem sind sie in verschiedenen Farben erhältlich, um den Wünschen und Anforderungen an die Beleuchtung der präsentierten Waren gerecht zu werden.

Im Ausführungsbeispiel in Fig. 2 sind die elektrischen Einrichtungen 11 an verschieden positionierbaren Elementen 13, hier Regalböden, angeordnet, die an dem Möbel 10 in verschiedenen Positionen anbringbar sind. Das Möbel 10 verfügt dabei über hier nicht näher gezeigte Mittel, wobei die Elemente 13 über entsprechende Gegenmittel verfügen und wobei die Elemente 13 über ein Zusammenwirken der Mittel und der Gegenmittel an dem Möbel 10 positionierbar bzw. befestigbar sind. Die von dem Empfänger 20 empfangene und dem Wandler gewandelte Energie wird dann über die Mittel und Gegenmittel zum Element 13 und zu den dort vorgesehenen elektrischen Einrichtungen 11 geleitet. Somit ist es möglich, die Elemente 13 in verschiedensten Positionen an dem Möbel 10 vorzusehen und dabei trotzdem eine elektrische Verbindung mit der elektrischen Einrichtung 11 zu realisieren.

Fig. 3 zeigt nunmehr das Möbel 10 aus den vorhergehenden Figuren nochmals aus einer anderen Perspektive. Auch an dem Möbel 10 selbst bzw. an einem fest installierten Teil sind hier die elektrischen Einrichtungen 11 in Form von Lichtquellen 12 vorgesehen. Diese beleuchten hier eine Konfektionsstange, auf welcher Waren präsentiert werden können.

Abschließend ist festzustellen, dass die hier dargestellten Ausführungsformen lediglich beispielhafte Verwirklichungen der Erfindung sind. Diese ist nicht darauf beschränkt. Es sind vielmehr noch Abänderungen und Abwandlungen möglich. So muss beispielsweise das Möbel nicht unbedingt für die Präsentation von Bekleidungsstücken vorgesehen sein. Auch andere Waren sind hier denkbar. Das Möbel kann jede erdenkliche Form annehmen.

### Bezugszeichenliste:

- 10: Möbel
- 11: Elektrische Einrichtung an 10
- 12: Lichtquelle
- 13: Element
- 20: Empfänger
- 21: Photovoltaische Zelle
- 30: Deckenbeleuchtung
- 31: Raum

## Patentansprüche

1. Möbel, insbesondere zur Präsentation von Waren,
mit wenigstens einer elektrischen Einrichtung (11)
und mit vorzugsweise einer zusätzlichen elektrischen Einrichtung (11), wie einer Lichtquelle (12),
wobei das Möbel (10) über einen Empfänger (20) für elektromagnetische Wellen verfügt,
wobei die von den empfangenen elektromagnetischen Wellen übermittelte Energie in einem Wandler in elektrische Energie umgewandelt wird,
und wobei diese elektrische Energie mittelbar oder unmittelbar zum Betrieb der elektrischen Einrichtung (11) oder elektrischen Einrichtungen (11) dient,
**dadurch gekennzeichnet,**
**dass** wenigstens eine der elektrischen Einrichtungen (11) als Display ausgebildet ist, auf welchem die verschiedensten Dinge darstellbar sind, wie beispielsweise Informationen über die ausgestellte Ware, wie Preis, Beschaffenheit, verfügbare Menge oder Ähnliches oder welches auch zu dekorativen Zwecken dient.

2. Möbel nach Anspruch 1, **dadurch gekennzeichnet, dass** ein Speichermedium für elektrische Energie, wie ein Akkumulator, vorgesehen ist, welches mit der elektrischen Energie aufgeladen wird und welches die elektrische Einrichtung (11) betreibt.

3. Möbel nach einem der Ansprüche 1 oder 2, **dadurch gekennzeichnet, dass** als zusätzliche elektrische Einrichtung (11) eine oder mehrere Lichtquellen (12) dienen.

4. Möbel nach Anspruch 3, **dadurch gekennzeichnet, dass** als Leuchtmittel für die Lichtquelle (12) eine oder mehrere LEDs, OLEDs oder Halogenleuchten dienen.

5. Möbel nach einem der Ansprüche 1 bis 4, **dadurch gekennzeichnet, dass** die elektrische Einrichtung (11) an einem am Möbel (10) in verschiedenen Positionen anbringbaren Element (13), wie einem Regalboden, angeordnet ist,
wobei ein oder mehrere Mittel an dem Möbel (10) und ein oder mehrere Gegenmittel an dem Element (13) vorgesehen sind, welche zur Befestigung und/oder Positionierung des Elements (13) an dem Möbel (10) dienen
und dass die Übertragung der elektrischen Energie über diese Mittel und Gegenmittel erfolgt.

6. Möbel nach einem der Ansprüche 1 bis 5, **dadurch gekennzeichnet, dass** als elektromagnetische Wellen Lichtwellen Verwendung finden
und dass als Empfänger (20) und/oder Wandler eine oder mehrere photovoltaische Zellen (21) dienen.

7. Möbel nach Anspruch 6, **dadurch gekennzeichnet, dass** als Quelle für die Lichtwellen die Beleuchtung, insbesondere die Deckenbeleuchtung (30) des Raumes (31) dient, in welchem das Möbel (10) sich befindet.

8. Möbel nach Anspruch 6, **dadurch gekennzeichnet, dass** als Quelle für die Lichtwellen ein Laser vorgesehen ist.

9. Möbel nach einem der Ansprüche 1 bis 8, **dadurch gekennzeichnet, dass** als Empfänger (20) und/oder Wandler der elektromagnetischen Wellen mindestens eine Spule und/oder ein Transformator dienen.

## Claims

1. Furniture, in particular for the presentation of goods,
with a minimum of one item of electrical equipment (11)
and preferably with an additional item of electrical equipment (11), such as a source of light (12),
whereby, the furniture (10) has a receiver (20) for electromagnetic waves,
whereby, the energy transferred by the electromagnetic waves received is converted into electrical energy,
and, whereby, this electrical energy is used, either directly or indirectly, to operate the electrical equipment (11),
**characterized in that**,
a minimum of one of the items of electrical equipment (11) is formed as a display on which different things are presented, for example, information about the goods on display, such as price, quality, quantity available or similar or that also serves as decoration.

2. Furniture according to claim 1, **characterized in that** a storage medium for the electrical energy, such as a rechargeable battery pack, is provided which is charged by the electrical energy and operates the electrical equipment (11).

3. Furniture according to one of the claims 1 or 2, **characterized in that** one or multiple sources of light (12) are used as an additional item of electrical equipment (11).

4. Furniture according to claim 3, **characterized in that** one or multiple LED's, OLED's or halogen lamps are used as illuminant for the source of light (12).

5. Furniture according to one of the claims 1 to 4, **characterized in that** the electrical equipment (11) is arranged on a piece of the furniture (10) for elements (13), such as a base for a shelf, that can be attached in different positions,
whereby, one or multiple device(s) on the furniture (10) and one or multiple counter-device(s) is/are provided on the element (13) that are used to attach and/or position the element (13) on the furniture (10)
and that transmission of the electrical energy is carried out through this device and counter-device.

6. Furniture according to one of the claims 1 to 5, **characterized in that** light waves are used as electromagnetic waves
and that one or multiple photovoltaic cell(s) (21) are used as a receiver (20) and/or converter.

7. Furniture according to claim 6, **characterized in that**, in particular, the ceiling lighting (30) in the room (31) in which the furniture (10) is located, is used as a source of the light waves for the lighting.

8. Furniture according to claim 6, **characterized in that** a laser is provided for the source of the light waves.

9. Furniture according to one of the claims 1 to 8, **characterized in that** a minimum of one coil and/or a transformer is used as a receiver (20) and/or converter of the electromagnetic waves.

## Revendications

1. Meuble, notamment pour la présentation de marchandises,
comprenant au moins un équipement électrique (11)
et de préférence un équipement électrique supplémentaire (11) tel qu'une source de lumière (12),
sachant que le meuble (10) est équipé d'un récepteur (20) d'ondes électromagnétiques,
sachant que l'énergie communiquée par les ondes électromagnétiques est convertie en énergie électrique dans un convertisseur,
et sachant que l'énergie électrique sert directement ou indirectement à exploiter l'équipement électrique (11) ou les équipements électriques (11)
**caractérisé en ce que**
au moins l'un des équipements électriques (11) est configuré en écran sur lequel il est possible d'afficher les choses les plus diverses telles que par exemple des informations sur la marchandise exposée dont le prix, la nature, la quantité disponible ou similaires, ou qui sert également à des fins décoratives.

2. Meuble selon la revendication 1, **caractérisé en ce qu'**un moyen d'accumulation d'énergie, un accumulateur par exemple, a été prévu pour le recharger avec l'énergie électrique et qui fait fonctionner l'équipement électrique (11).

3. Meuble selon les revendications 1 ou 2, **caractérisé en ce qu'**une ou plusieurs sources de lumière (12) servent d'équipement électrique supplémentaire (11).

4. Meuble selon la revendication 3, **caractérisé en ce qu'**une ou plusieurs LED, OLED ou ampoules halogènes servent de moyen d'éclairage pour la source de lumière (12).

5. Meuble selon l'une des revendications 1 à 4, **caractérisé en ce que** l'équipement électrique (11) est agencé contre un élément (13), un rayon d'étagère par exemple, qu'il est possible de fixer contre le meuble (10) dans différentes positions,
sachant que sont prévus contre le meuble (10) un ou plusieurs moyens et contre l'élément (13) un ou plusieurs moyens antagonistes servant à fixer et/ou positionner l'élément (13) contre le meuble (10)
et **en ce que** la transmission de l'énergie électrique a lieu via ces moyens et moyens antagonistes.

6. Meuble selon l'une des revendications 1 à 5, **caractérisé en ce que** des ondes lumineuses sont utilisées à titre d'ondes électromagnétiques
et qu'une ou plusieurs cellules photovoltaïques (21) servent de récepteur (20) et/ou de convertisseur.

7. Meuble selon la revendication 6, **caractérisé en ce que** la source d'ondes lumineuses utilisée est formée par l'éclairage, en particulier par l'éclairage au plafond (30) de la pièce (31) dans laquelle se trouve le meuble (10).

8. Meuble selon la revendication 6, **caractérisé en ce qu'**un laser est prévu comme source d'ondes lumineuses.

9. Meuble selon l'une des revendications 1 à 8, **caractérisé en ce que** comme récepteurs (20) et/ou convertisseurs des ondes électromagnétiques sont utilisés au moins une bobine et/ou un transformateur.
